# DEMANDE DE BREVET EUROPEEN

(11) **EP 4 336 273 A1**
(43) Date de publication de la demande: **13.03.2024**
(21) Numéro de dépôt: 22195168.4
(22) Date de dépôt: 12.09.2022
(51) Int. Cl.: G04B 13/02

(54) **DISPOSITIF DE VERROUILLAGE D'UN ORGANE HORLOGER ROTATIF**

(71) Demandeur: Patek Philippe SA Genève, 1204 Genève (CH)
(72) Inventeur: GLAUS, Dimitri, 1228 Plan-les-Ouates (CH); GIACOBINO, Julien, 1228 Plan-les-Ouates (CH); Le BRIS, Jean-Baptiste, 1228 Plan-les-Ouates (CH)
(74) Mandataire: Bovard SA Neuchâtel

(57) **Abrégé**

La présente invention concerne un dispositif de verrouillage (1) d'un organe horloger rotatif agencé pour permettre à l'organe horloger d'être mobile par rapport à un support lorsqu'il est soumis à un couple d'actionnement prédéfini et d'être verrouillé par rapport audit support lorsqu'il est soumis à un couple de verrouillage prédéfini. Le dispositif de verrouillage (1) comprend au moins un bras (2) élastique présentant au moins une surface d'appui (4) destinée à être au contact de l'organe horloger, et deux pattes de fixation (6) prévues à chaque extrémité du bras (2), destinées à être rendues solidaires dudit support, ledit bras (2) s'étendant sensiblement dans un seul plan et étant configuré pour être capable de se déformer en flexion de sorte que les pattes de fixation (6) puissent être fixées sur le support en générant une contrainte inférieure à la limite élastique du matériau dudit bras (2) et que la surface d'appui (4) du bras (2) puisse exercer sur ledit organe horloger une force axiale générant un couple sur l'organe horloger supérieur ou égal au couple de verrouillage et inférieur au couple d'actionnement

La présente invention concerne également un mouvement horloger comprenant un tel dispositif de verrouillage et une pièce d'horlogerie comprenant un tel mouvement horloger.

## Description

### Domaine technique

La présente invention concerne un dispositif de verrouillage d'un organe horloger rotatif agencé pour permettre à l'organe horloger d'être mobile par rapport à un support lorsqu'il est soumis à un couple d'actionnement prédéfini et d'être verrouillé par rapport audit support lorsqu'il est soumis à un couple de verrouillage prédéfini.

La présente invention concerne également un mouvement horloger comprenant un tel dispositif de verrouillage et une pièce d'horlogerie comprenant un tel mouvement horloger.

### Etat de la technique

De tels dispositifs de verrouillage fonctionnent selon le principe de la friction. On connait par exemple le ressort à friction qui permet d'exercer sur un arbre d'un organe horloger une friction suffisamment forte par exemple pour le verrouiller et le maintenir en place en cas de choc tout en permettant à l'organe horloger de pivoter lorsqu'il est soumis à un couple d'actionnement afin de réaliser sa fonction lors de son utilisation normale.

Toutefois, le ressort à friction ne convient pas à toutes les constructions. De plus, il engendre un certain encombrement, et ne permet pas dans certains cas, de fournir une friction suffisante pour appliquer, sur un organe horloger, un couple de verrouillage permettant de résister à des chocs importants.

Il est donc nécessaire de proposer un nouveau dispositif de verrouillage d'un organe horloger rotatif permettant d'occuper un encombrement restreint et d'exercer sur ledit organe horloger une force suffisante pour générer un couple de verrouillage important pour résister à un grand choc, tout en autorisant ledit organe horloger à être mobile lors de son utilisation normale.

### Divulgation de l'invention

A cet effet, l'invention concerne un dispositif de verrouillage d'un organe horloger rotatif agencé pour permettre à l'organe horloger d'être mobile par rapport à un support lorsqu'il est soumis à un couple d'actionnement prédéfini et d'être verrouillé par rapport audit support lorsqu'il est soumis à un couple de verrouillage prédéfini.

Selon l'invention, le dispositif de verrouillage comprend au moins un bras élastique présentant au moins une surface d'appui destinée à être au contact de l'organe horloger, et deux pattes de fixation prévues à chaque extrémité du bras, destinées à être rendues solidaires dudit support, ledit bras s'étendant sensiblement dans un seul plan et étant configuré pour être capable de se déformer en flexion de sorte que les pattes de fixation puissent être fixées sur le support en générant une contrainte inférieure à la limite élastique du matériau dudit bras et que la surface d'appui du bras puisse exercer sur ledit organe horloger une force axiale générant un couple sur l'organe horloger supérieur ou égal au couple de verrouillage et inférieur au couple d'actionnement.

Dans un mode de réalisation préféré, ledit bras élastique s'étend dans un même plan en formant un S entre ses deux extrémités.

Ainsi, le dispositif de verrouillage occupant, non monté, un seul et même plan subit lors de sa déformation en flexion un faible déplacement de sorte que son encombrement reste limité, tout en générant, lors de sa déformation un couple de rotation de verrouillage important, permettant de résister à un grand choc.

La présente invention concerne également un mouvement horloger comprenant un organe horloger rotatif agencé pour être mobile par rapport à un support lorsqu'il est soumis à un couple d'actionnement prédéfini et pour être verrouillé par rapport audit support lorsqu'il est soumis à un couple de verrouillage prédéfini, ledit mouvement horloger comprenant un dispositif de verrouillage tel que décrit ci-dessus, disposé de sorte que la surface d'appui du bras élastique est au contact de l'organe horloger et que les pattes de fixation sont fixées sur ledit support.

La présente invention concerne également une pièce d'horlogerie comprenant un tel mouvement horloger.

### Brève description des dessins

D'autres caractéristiques et avantages de la présente invention apparaîtront à la lecture de la description détaillée suivante d'un mode de réalisation de l'invention, donné à titre d'exemple non limitatif, et faite en référence aux dessins annexés dans lesquels :
- la figure 1 est une vue isométrique d'une première variante d'un dispositif de verrouillage selon l'invention ;
- la figure 2 est une vue de face du dispositif de verrouillage de la figure 1 ;
- la figure 3 est une vue de dessus du dispositif de verrouillage de la figure 1 ;
- la figure 4 est une vue côté cadran, d'un mouvement horloger selon l'invention comprenant le dispositif de verrouillage de la figure 1;
- la figure 5 est une vue de détails de dessus de la figure 4,
- la figure 6 est une vue de coté de la figure 4 ; et
- les figures 7 et 8 sont des vues isométriques de deux autres variantes d'un dispositif de verrouillage selon l'invention.

### Modes de réalisation de l'invention

En référence aux figures 1 à 3, la présente invention concerne un dispositif de verrouillage 1 d'un organe horloger rotatif présentant un couple de fonctionnement propre, ledit dispositif de verrouillage 1 étant agencé pour permettre à l'organe horloger d'être mobile par rapport à un support lorsqu'il est soumis à un couple d'actionnement prédéfini et d'être verrouillé par rapport audit support lorsqu'il est soumis à un couple de verrouillage prédéfini, choisi par exemple pour être supérieur à un couple de rotation généré sur l'organe horloger lors d'un choc important. Les couples d'actionnement et de verrouillage varient selon les fonctions et les applications de l'organe horloger rotatif, et sont définis par l'horloger.

Conformément à l'invention, le dispositif de verrouillage comprend au moins un bras élastique central 2 présentant au moins une surface d'appui 4 destinée à être au contact de l'organe horloger, et deux pattes de fixation 6 prévues à chaque extrémité du bras 2, destinées à être rendues solidaires du support, ledit bras 2 s'étendant sensiblement dans un seul et même plan lorsque le dispositif de verrouillage 1 n'est pas en fonction, c'est-à-dire qu'il n'est pas monté sur le support. Cela signifie que la surface d'appui 4 et les portions de bras de part et d'autre de la surface d'appui jusqu'aux extrémités du bras 2 solidaires des pattes de fixation 6 sont dans un seul et même plan, le dispositif de verrouillage 1 n'étant alors pas monté sur un support, tel qu'un élément du bâti d'un mouvement horloger.

Selon les variantes de réalisation, les pattes de fixation 6 peuvent être reliées uniquement par le bras élastique 2.

Selon les variantes de réalisation, le dispositif de verrouillage 1 peut comprendre un seul bras élastique 2 reliant les pattes de fixation 6.

Les différentes variantes de réalisation peuvent être combinées.

Par exemple, selon une première variante de réalisation, comme représentée sur les figures 1 à 6, le dispositif de verrouillage 1 comprend un seul bras élastique 2 reliant les pattes de fixation 6, lesdites pattes de fixation 6 étant reliées uniquement par l'unique bras élastique 2.

En fonction des applications, des tolérances de constructions et de la force axiale que la surface d'appui du bras doit exercer sur l'organe horloger rotatif conformément à l'invention, le dispositif de verrouillage 1' peut par exemple comprendre deux bras élastiques fixés chacun par leurs extrémités aux pattes de fixation 6, les deux bras élastiques 2 étant reliés par une surface d'appui 4 commune, comme représenté sur la figure 7.

Dans une autre variante représentée sur la figure 8, le dispositif de verrouillage 1" peut comprendre un bras élastique 2 fixé par ses extrémités à un bord longitudinal des pattes de fixation 6, leurs bords opposés étant reliés par un pont 7, pouvant être avantageusement d'une seule pièce avec les pattes de fixation 6. La surface d'appui 4 est constituée par une langue faisant saillie du bras élastique 2 en direction du pont 7.

Chaque patte de fixation 6 présente une face inférieure destinée à venir en appui sur le support qui est plane, cette face inférieure plane définissant une zone d'appui 6a de la patte de fixation 6 sur le support.

Les pattes de fixation 6 sont agencées pour être assemblées au support par exemple par vissage. A cet effet, les pattes de fixation 6 comportent un orifice 6b agencé pour recevoir une tête de vis, la vis étant dans la première variante représentée introduite et vissée du même côté que le dispositif de verrouillage 1 par rapport au support. Dans les variantes représentées sur les figures 7 et 8, les pattes de fixation 6 peuvent être agencées pour recevoir une vis introduite et vissée par le côté du support opposé à celui sur lequel est positionné le dispositif de verrouillage 1.

De préférence, le dispositif de verrouillage 1 est positionné sur le support côté cadran, les pattes de fixation 6 étant fixées sur le support par des vis introduites dans les orifices 6b et vissées par le même côté que le dispositif de verrouillage 1, c'est-à-dire côté cadran, comme représenté sur les figures 4 à 6.

Il est bien évident que d'autres moyens de fixation peuvent être prévus pour assembler les pattes de fixation 6 sur le support, par exemple par collage, soudage, chassage ou tout autre moyen de fixation approprié.

Avantageusement, le bras 2 et les pattes de fixation 6 sont réalisés d'une seule pièce, comme représenté sur les figures 1 à 3, 7 et 8.

Dans une autre variante non représenté, les pattes de fixation 6 peuvent être rapportées et fixées aux extrémités du bras 2.

D'une manière avantageuse, le bras 2 comprend un renflement, c'est-à-dire une partie présentant, vue de dessus, une épaisseur e' supérieure à l'épaisseur e du reste du bras, ledit renflement formant la surface d'appui 4. Avantageusement, la surface d'appui 4 est prévue dans la partie centrale du bras 2.

Selon la première variante de réalisation, le bras élastique 2 s'étend dans un même plan en formant, vu de dessus, un S entre ses deux extrémités, comme cela apparait clairement sur la figure 3.

Plus précisément, comme représenté sur les figures 2 et 3, le bras élastique 2 se présente avantageusement sous la forme d'une lame élastique de longueur L à l'état recourbé en forme de S, de hauteur h et d'épaisseur e, à l'exception de la surface d'appui 4 comme cela sera décrit plus en détails ci-dessous. La forme en S permet d'augmenter la longueur active du bras 2.

La lame est recourbée en S dans le sens de sa longueur pour former, dans sa partie centrale, deux courbures opposées, les extrémités de la lame se dirigeant dans des directions opposées à partir d'une courbure et la surface d'appui 4 étant prévue entre les deux courbures, dans la continuité desdites courbures, de préférence dans la partie centrale du bras 2.

La surface d'appui 4 peut être constituée par exemple par un renflement d'épaisseur e' supérieure à l'épaisseur e du reste de la lame, prévu par exemple entre les deux courbures du S pour la première variante. L'épaisseur e' peut varier plus ou moins progressivement conférant au renflement des contours de forme droite ou plus ou moins courbe. La variation de l'épaisseur e' peut être différente selon les contours du renflement, de sorte que les contours du renflement ont des bombés différents. Selon les variantes de réalisation, le renflement peut être présent ou non.

Afin de réduire l'encombrement du dispositif de verrouillage 1, les pattes de fixation 6 présentent la même épaisseur e que le bras 2 de sorte que les pattes de fixation 6 et le bras 2 sont inscrits entre deux mêmes plans parallèles P1 et P2 distants de la hauteur h, comme représenté sur la figure 2, pour la première variante.

Il est bien évident qu'en fonction de la construction et de l'encombrement disponible, les pattes de fixation peuvent présenter une épaisseur supérieure à celle du bras et former des plots de fixation, comme les variantes des figures 7 et 8.

Au moins le bras 2, et dans le cas d'une pièce monobloc les pattes de fixation 6, sont de préférence réalisés en matériau métallique, en alliage métallique, en polymère, céramique, verre métallique, etc. On peut par exemple utiliser les matériaux tels que laiton, acier, nickel-phosphore.

Conformément à l'invention le bras élastique 2 est configuré pour, lorsqu'il est fixé sur le support, être capable de se déformer en flexion de sorte que les pattes de fixation 6 puissent être fixées sur le support, leurs zones d'appui 6a étant au contact dudit support, en générant une contrainte inférieure à la limite élastique du matériau dudit bras 2 et de sorte que la surface d'appui 4 du bras 2 puisse exercer sur l'organe horloger, aux points de contact avec ledit organe horloger, une force axiale, suivant l'axe de rotation dudit organe horloger, perpendiculairement au plan du bras 2, générant un couple de rotation résistif sur l'organe horloger supérieur ou égal au couple de verrouillage, et donc supérieur au couple en cas de chocs et au couple de fonctionnement propre, et inférieur au couple d'actionnement.

De préférence, le bras élastique 2 est configuré pour, lorsqu'il est fixé sur le support, être capable de se déformer en flexion de sorte que les pattes de fixation 6 puissent être fixées sur le support en générant une contrainte inférieure à la limite élastique du matériau dudit bras 2.

De préférence, le bras élastique 2 est configuré pour, lorsqu'il est fixé sur le support, être capable de se déformer en flexion de sorte que les pattes de fixation 6 puissent être fixées sur le support sans jeu entre les zones d'appui 6a desdites pattes de fixation 6 et ledit support.

Selon les applications, le bras élastique peut être une lame ou un fil élastique. Les dimensions dépendent également des applications. La longueur L est choisie pour que le bras 2 puisse exercer sur l'organe horloger la force axiale nécessaire, et également en fonction de l'encombrement disponible.

De préférence, le couple de rotation de verrouillage nécessaire au blocage de l'organe horloger sur le support est choisi pour être supérieur à un couple de rotation généré sur l'organe horloger lors d'un choc important. A cet effet, le couple de verrouillage est prédéfini pour être supérieur au couple de fonctionnement de l'organe horloger rotatif, et plus particulièrement à un couple de rotation généré sur l'organe horloger lors d'un choc important multiplié par un facteur de sécurité.

Le couple d'actionnement est choisi pour ne pas détériorer les composants.

Le dispositif de verrouillage selon l'invention est disposé dans un mouvement horloger comprenant un organe horloger rotatif de sorte que la surface d'appui 4 du bras élastique 2 est au contact de l'organe horloger et que les pattes de fixation 6 sont fixées sur le support.

D'une manière avantageuse, les pattes de fixation 6 sont fixées sur le support sans jeu entre lesdites pattes de fixation 6 et ledit support, le plan des zones d'appui 6b des pattes de fixation 6 sur le support étant parallèle au plan dudit support.

L'organe horloger rotatif peut être tout organe horloger rotatif approprié nécessitant d'être bloqué en rotation, même en cas de choc, mais également de pouvoir être libre en rotation pour être actionné lorsque cela est nécessaire, par exemple pour réaliser un réglage. Par exemple, l'organe horloger rotatif peut être un organe nécessitant d'être libre en rotation pour être actionné par un horloger pour réaliser son réglage angulaire, l'organe horloger devant ensuite être bloqué une fois son réglage angulaire réalisé.

Par exemple, en référence aux figures 4 à 6, l'organe horloger rotatif peut être un organe d'actionnement ou de réglage 18 d'un dispositif de réglage d'un organe d'affichage 8 mobile agencé pour afficher une information dans un guichet (non représenté) d'un cadran (non représenté), afin que ledit organe d'affichage 8 occupe, en position réglée, une position centrée par rapport audit guichet.

Plus particulièrement, le mouvement horloger 10 comprend au moins un support, tel que le bâti, incluant une planche de calendrier 9 et différents ponts, et au moins un organe d'affichage 8 tel qu'un disque d'unité de quantième.

Lors du fonctionnement normal du mouvement horloger 10, l'organe d'affichage 8 est entrainé en rotation par le mécanisme du mouvement horloger 10. A cet effet, l'organe d'affichage 8 est solidaire d'une roue dentée 11 coaxiale, liée cinématiquement à une roue d'entrainement 12 du mécanisme du mouvement horloger 10, par exemple une roue d'entrainement du mécanisme de quantième.

L'organe d'affichage 8 est également solidaire d'une étoile 14 coaxiale, visible sur la figure 5.

Le mouvement horloger 1 comprend au moins un dispositif de réglage de la position de l'organe d'affichage 8 par rapport à son guichet comprenant au moins un organe de positionnement 16 de l'organe d'affichage 8, tel qu'un sautoir, agencé pour être mobile par rapport au support et coopérer avec l'étoile 14 de l'organe d'affichage 8 pour entrainer un déplacement dudit organe d'affichage 8 lors d'un réglage tout en le laissant mobile et libre en dehors du réglage, et un organe d'actionnement ou de réglage 18 de l'organe de positionnement 16 de l'organe d'affichage 8 disposé sur le support de manière à être accessible et actionnable par un horloger après un montage au moins partiel du mouvement horloger 1, incluant le cadran 4. L'organe d'actionnement ou de réglage 18 est accessible à l'horloger de l'extérieur du mouvement horloger, de préférence par le côté pont, même après un montage partiel, le cadran 4 compris, ou complet de tous les éléments du mouvement horloger 10. Cela signifie que l'organe d'actionnement ou de réglage 18 est accessible à l'horloger afin qu'il puisse l'actionner une fois le cadran mis en place sur le mouvement horloger 10, les autres composants du mouvement horloger 10 étant partiellement ou entièrement montés, sans avoir à démonter notamment ledit cadran. L'actionnement de l'organe d'actionnement ou de réglage 18 peut se faire par exemple après emboitage du mouvement horloger 10 dans la boite de montre.

Le dispositif de verrouillage 1 est positionné sur le support de sorte que la surface d'appui 4 du bras élastique 2 est en appui sur l'organe d'actionnement ou de réglage 18 qui constitue l'organe horloger rotatif tel que défini ci-dessus. Dans l'exemple représenté, le bras élastique 2 présente avantageusement la forme en S décrite ci-dessus. Grâce au dispositif de verrouillage 1 selon l'invention, ledit organe d'actionnement ou de réglage 18 est mobile par rapport au support lors du réglage lorsque l'horloger applique sur l'organe d'actionnement ou de réglage 18 le couple d'actionnement ou de réglage pour commander ledit organe de positionnement 16 de l'organe d'affichage 8, c'est-à-dire l'entrainer en déplacement, et déplacer l'organe d'affichage 8 dans sa position centrée, l'organe d'actionnement ou de réglage 18 étant verrouillé par rapport audit support en dehors du réglage par le dispositif de verrouillage 1.

Le dispositif de verrouillage 1 est fixé sur le support, tel que la planche de calendrier 9, côté cadran, en vissant les pattes de fixation 6 sur le support au moyen de vis 20, introduites par le même côté que les pattes de fixation 6, côté cadran. Si besoin, les pattes peuvent être agencées pour que les vis puissent être introduites par l'autre côté, côté fond, comme vu ci-dessus.

L'organe d'actionnement ou de réglage 18 est par exemple un excentrique monté libre en rotation dans un trou correspondant prévu sur la planche de calendrier 9, actionnable depuis l'extérieur du mouvement via la tête d'excentrique 18a, ici côté pont, lors d'un réglage lorsque l'horloger applique le couple d'actionnement ou de réglage.

L'organe de positionnement 16, ici le sautoir, est monté libre en rotation sur l'excentrique, son axe de rotation étant décentré par rapport à celui de l'organe d'actionnement ou de réglage 18.

En dehors du réglage, l'organe de positionnement 16 monté libre en rotation sur l'organe d'actionnement ou de réglage 18 verrouillé par le dispositif de verrouillage 1 coopère avec l'étoile 14 comme un simple sautoir, en laissant l'organe d'affichage 8 mobile, libre de tourner pour afficher une information dans son guichet selon son fonctionnement normal. Le sautoir joue son rôle normal de sautoir vis-à-vis de l'étoile 14, en appui sur les dents 14a et 14b de l'étoile 14, maintenu par son ressort 19.

Lors du réglage, l'excentrique, constituant l'organe d'actionnement ou de réglage 18, est agencé pour déplacer l'axe de rotation de l'organe de positionnement 16, ici le sautoir, par rapport à l'axe de rotation de l'organe d'affichage 8 ou de l'étoile 14, et permettre ainsi un changement relatif de l'entraxe entre l'organe d'affichage 8 ou l'étoile 14 et le sautoir. Ce déplacement du sautoir par rapport à l'étoile 14 va entrainer un déplacement de ladite étoile 14 en changeant sa position angulaire d'équilibre, et donc un déplacement de l'organe d'affichage 8 en le faisant avancer ou reculer selon le sens d'actionnement de l'organe d'actionnement ou de réglage 18. Plus spécifiquement, lors du réglage, l'organe de positionnement 16, ici le sautoir, embarqué sur l'organe d'actionnement ou de réglage 18, est déplacé lors de l'actionnement de l'organe d'actionnement ou de réglage 18, et est agencé pour coopérer avec l'étoile 14 soit en poussant la dent 14a de ladite étoile 14 par un de ses plans inclinés 16a afin de faire tourner ladite étoile 14 et l'organe d'affichage 8 dans un sens, ici dans le sens horaire, pour le faire avancer, soit en appuyant sur la dent 14b par son flanc 16b pour permettre à l'étoile 14 et à l'organe d'affichage 8 de tourner dans l'autre sens, ici dans le sens antihoraire, pour le faire reculer.

Afin de gérer l'ébat axial de l'organe de positionnement 16, l'organe d'actionnement ou de réglage 18, ici l'excentrique, comprend un chapeau 21 embarqué sur ledit organe d'actionnement 18, et positionné entre l'organe d'actionnement 18 et le bras 2. Le chapeau 21 est dimensionné pour que son sommet offre de bons appuis à la surface d'appui 4 du bras 2. Selon les configurations, le chapeau 21 n'est pas obligatoire.

D'une manière avantageuse, la surface d'appui 4 du bras 2 est positionnée de préférence à la périphérie extérieure du chapeau 21 de l'excentrique afin de maintenir un contact permanent entre le bras et l'excentrique lors du déplacement de ce dernier.

Lors du montage du dispositif de verrouillage 1, les pattes de fixation 6 sont fixées sur le support au moyen des vis 20. Le bras élastique 2 se déforme en flexion selon la flèche F représentée sur la figure 6, suffisamment pour permettre de fixer les pattes de fixation 6 sur le support sans jeu entre lesdites pattes de fixation 6 et ledit support, le plan des zones d'appui 6a des pattes de fixation 6 sur le support étant parallèle au plan dudit support, indépendamment des tolérances de fabrication. Le couple de serrage appliqué aux vis 20 permet de plaquer les deux pattes de fixation 6 sur le support, sans plastification du bras, puisque la contrainte générée est inférieure à la limite élastique du matériau du bras 2. La déformation en flexion selon la flèche F du bras élastique 2 est toutefois limitée afin de garantir un contact suffisant entre la surface d'appui 4 et l'organe d'actionnement 18 de manière à générer sur le chapeau 21 de l'organe d'actionnement 18, un couple de rotation résistif supérieur au couple de verrouillage prédéfini. Toutefois, ce couple résistif est inférieur au couple d'actionnement ou de réglage exercé par l'horloger lors du réglage. Ainsi, l'horloger peut actionner l'excentrique pour commander l'organe de positionnement 16 et régler l'organe d'affichage 8 sans avoir à dévisser les vis 20.

Le dispositif de verrouillage 1, 1', 1" selon la présente invention permet une déformation en flexion du bras 2 correspondant à un compromis entre une flexion minimale pour offrir le meilleur contact possible entre la surface d'appui 4 du bras et l'organe horloger rotatif afin de générer un couple de verrouillage suffisant pour résister en cas de choc, et une flexion maximale pour garantir une fixation sans jeu sur le support, indépendamment des tolérances de fabrication, mais sans risque de plastification.

De plus, le dispositif de verrouillage 1 selon l'invention permet, grâce à sa géométrie particulière telle que décrite ci-dessus, d'exercer sur l'organe horloger rotatif une grande force dans un faible encombrement et avec un faible déplacement.

## Revendications

1. Dispositif de verrouillage (1, 1', 1") d'un organe horloger rotatif agencé pour permettre à l'organe horloger d'être mobile par rapport à un support lorsqu'il est soumis à un couple d'actionnement prédéfini et d'être verrouillé par rapport audit support lorsqu'il est soumis à un couple de verrouillage prédéfini, **caractérisé en ce qu'**il comprend au moins un bras (2) élastique présentant au moins une surface d'appui (4) destinée à être au contact de l'organe horloger, et deux pattes de fixation (6) prévues à chaque extrémité du bras (2), destinées à être rendues solidaires dudit support, ledit bras (2) s'étendant sensiblement dans un seul plan et étant configuré pour être capable de se déformer en flexion de sorte que les pattes de fixation (6) puissent être fixées sur le support en générant une contrainte inférieure à la limite élastique du matériau dudit bras (2) et que la surface d'appui (4) du bras (2) puisse exercer sur ledit organe horloger une force axiale générant un couple sur l'organe horloger supérieur ou égal au couple de verrouillage et inférieur au couple d'actionnement.

2. Dispositif de verrouillage (1, 1') selon la revendication 1, **caractérisé en ce que** les pattes de fixation (6) sont reliées uniquement par le bras (2).

3. Dispositif de verrouillage (1) selon l'une des revendications précédentes, **caractérisé en ce que** les pattes de fixation (6) et le bras (2) sont inscrits entre deux mêmes plans parallèles.

4. Dispositif de verrouillage (1, 1', 1") selon l'une des revendications précédentes, **caractérisé en ce que** les pattes de fixation (6) sont agencées pour être assemblées au support par vissage.

5. Dispositif de verrouillage (1, 1") selon l'une des revendications précédentes, **caractérisé en ce qu'**il comprend un seul bras (2) élastique.

6. Dispositif de verrouillage (1) selon l'une des revendications précédentes, **caractérisé en ce que** le bras (2) élastique s'étend dans un même plan en formant un S entre ses deux extrémités.

7. Dispositif de verrouillage (1, 1', 1") selon la revendication 6, **caractérisé en ce que** le bras (2) comprend un renflement formant la surface d'appui (4).

8. Dispositif de verrouillage (1, 1', 1") selon l'une des revendications précédentes, **caractérisé en ce que** le bras (2) et les pattes de fixation (6) sont réalisés d'une seule pièce.

9. Dispositif de verrouillage (1, 1', 1") selon l'une des revendications 1 à 7, **caractérisé en ce que** les pattes de fixation (6) sont rapportées aux extrémités du bras (2).

10. Dispositif de verrouillage (1, 1', 1") selon l'une des revendications précédentes, **caractérisé en ce que** le bras (2) est une lame ou un fil élastique.

11. Mouvement horloger comprenant un organe horloger rotatif agencé pour être mobile par rapport à un support lorsqu'il est soumis à un couple d'actionnement prédéfini et pour être verrouillé par rapport audit support lorsqu'il est soumis à un couple de verrouillage prédéfini, **caractérisé en ce qu'**il comprend un dispositif de verrouillage (1, 1', 1") selon les revendications 1 à 10 disposé de sorte que la surface d'appui (4) du bras élastique (2) est au contact de l'organe horloger et que les pattes de fixation (6) sont fixées sur ledit support.

12. Mouvement horloger selon la revendication 11, **caractérisé en ce que** les pattes de fixation (6) sont fixées sur le support sans jeu entre lesdites pattes de fixation(6) et ledit support, le plan des zones d'appui (6a) des pattes de fixation (6) sur le support étant parallèle au plan dudit support.

13. Mouvement horloger selon la revendication 11 ou 12, comprenant au moins un cadran comprenant au moins un guichet et au moins un organe d'affichage (8) mobile agencé pour afficher une information dans ledit guichet, ledit organe d'affichage (8) occupant, en position réglée, une position centrée par rapport au guichet, **caractérisé en ce qu'**il comprend au moins un dispositif de réglage de la position de l'organe d'affichage (8) par rapport à son guichet comprenant au moins un organe de positionnement (16) de l'organe d'affichage (8) agencé pour être mobile par rapport au support et coopérer avec ledit organe d'affichage (8) pour entrainer un déplacement dudit organe d'affichage (8) lors d'un réglage tout en le laissant mobile en dehors du réglage, et un organe d'actionnement (18) de l'organe de positionnement (16) de l'organe d'affichage (8) disposé sur le support de manière à être accessible et actionnable par un horloger après un montage au moins partiel du mouvement horloger, incluant le cadran, la surface d'appui (4) du bras élastique (2) du dispositif de verrouillage (1, 1', 1") étant en appui sur ledit organe d'actionnement (18) qui constitue l'organe horloger rotatif, de sorte que l'organe d'actionnement (18) est mobile par rapport au support lors du réglage lorsque l'horloger applique le couple d'actionnement pour commander ledit organe de positionnement (16) de l'organe d'affichage (8) pour déplacer ledit organe d'affichage (8) dans sa position centrée, l'organe d'actionnement (18) étant verrouillé par rapport audit support en dehors du réglage par le dispositif de verrouillage (1, 1', 1").

14. Pièce d'horlogerie comprenant un mouvement horloger selon l'une des revendications 11 à 13.
